# EUROPÄISCHE PATENTANMELDUNG

(11) **EP 4 446 514 A2**
(43) Veröffentlichungstag der Anmeldung: **16.10.2024**
(21) Anmeldenummer: 24170272.9
(22) Anmeldetag: 15.04.2024
(51) Int. Cl.: E04F 10/10, E06B 9/06

(54) **FALTLADEN MIT TELESKOPIERBAREM SOLARMODUL**

(30) Priorität: 14.04.2023 DE 102023001465
(71) Anmelder: Belu Verwaltungsgesellschaft mbH, 49811 Lingen (DE)
(72) Erfinder: LUCAS, Bernhard, 49811 Lingen/Ems (DE)
(74) Vertreter: Grosse Schumacher Knauer von Hirschhausen

(57) **Zusammenfassung**

Die Erfindung betrifft ein Hebefaltsystem (1) für ein Fenster und/oder für eine Tür und/oder für ein Tor und/oder für eine Fassade. Das Hebefaltsystem (1) umfasst einen Flügel (2), der mittels oberer Drehachse (8) an einer Gebäudewand einer Fassade oder an einem Sturz einer Fassade oder an einer Laibung der Fassade drehbar befestigt ist. Das Hebefaltsystem (1) umfasst zumindest ein links- und rechtsseitiges Führungselement (3), welche in oder an zumindest einer Systemführung (4) vertikal fürhrbar sind, und welche mittels unterer Drehachse (7) an dem Flügel (2) angeordnet sind. Bei geschlossenem Hebefaltsystem (1) definiert die nach außen und von der Fassade oder vom Gebäude weg gerichtete Flügelaußenseite des Flügels (2) eine Flügelebene. Die Systemführung (4) definiert eine zur Fassade oder zum Gebäude hin gerichtete Montageebene. Flügelebene und Montageebene verlaufen zueinander parallel. Bei teilweise oder vollständig geöffnetem Hebefaltsystem (1) begrenzen Flügelebene und Montageebene einen Öffnungswinkel (α). Der Flügel (2) umfasst ein erstes Flügelmodul (10) und zumindest ein weiteres Flügelmodul (10`) oder ist daraus gebildet. Das zumindest eine weitere Flügelmodul (10`) ist beim teilweise oder vollständig geöffneten Hebefaltsystem (1) oder bei geschlossenem Hebefaltsystem (1) auf jeder Flügelschmalseite (12) mittels zumindest einem, insbesondere zumindest eine Teleskopschienenführung umfassenden, Auszug (11) parallel zur Flügelebene und relativ zum ersten Flügelmodul (10) ausziehbar, wodurch die effektive Solarmodulfläche vervielfältigbar ist. Bei geschlossenem Hebefaltsystem (1) ist der Flügel (2) so angeordnet, dass das erste Flügelmodul (10) in der Flügelebene liegt, wobei die Systemführung (4) abschnittsweise von dem ersten Flügelmodul (10) verdeckt wird. Bei geschlossenem Hebefaltsystem (1) ist das zumindest eine weitere Flügelmodul (10`) zwischen der Flügelebene und der Montageebene angeordnet, wobei das zumindest eine weitere Flügelmodul (10`) eine geringere Breite aufweist als das erste Flügelmodul (10), sodass das erste Flügelmodul (10) das zumindest eine weitere Flügelmodul (10`) vollständig oder nahezu vollständig überdeckt, wobei das zumindest eine weitere Flügelmodul (10`) zwischen oder neben seitlichen Führungselementen (4') der Systemführung (4) anordbar ist.

## Beschreibung

### GEBIET DER ERFINDUNG

Die Erfindung betrifft ein Hebefaltsystem gemäß dem Oberbegriff des Anspruchs 1. Das Hebefaltsystem ist für ein Fenster und/oder für eine Tür und/oder für ein Tor und/oder eine Fassade und/oder eine Wand geeignet. Mit dem Hebefaltsystem kann Fenster/Tür/Tor/Fassade/Wand bei Bedarf verschlossen und wieder freigegeben werden. Das Hebefaltsystem kann als Hebefaltladen oder als Hebefalttor gebildet sein. Das Hebefaltsystem umfasst einen Flügel, der mittels oberer Drehachse an einer Gebäudewand einer Fassade oder an einem Sturz einer Fassade oder an einer (Tür-, Tor-, oder Fenster-)Laibung der Fassade drehbar befestigt ist. Das Hebefaltsystem umfasst auch ein links- und rechtsseitiges Führungselement, welche in zumindest einer Systemführung vertikal führbar sind, und welche mittels unterer Drehachse an dem Flügel angeordnet sind. Links- und rechtsseitiges Führungselement bedeutet, dass am linken Rand von Fenster/Tür/Tor/Fassade/Wand eine Führungs-Schiene oder -Stange vorgesehen ist und am rechten Rand ebenso. Die Drehachse kann sich über die gesamte Breite des Hebefaltsystems erstrecken oder sie kann mehrteilig sein, beispielsweise kann sie einen linken Achsenteil umfassen, der in oder an der linken Führungs-Schiene/-Stange angeordnet ist, und einen rechten Achsenteil, der in oder an der rechten Führungs-Stange/-Schiene angeordnet ist. Die Systemführung kann einen Zahnriemen oder eine Spindel oder einen Seilzug oder einen Gurt oder dergleichen, ggf. mit einer oder mehreren (Umlenk-)Rollen, umfassen. Die durch den Flügel aufgespannte Flügelebene kann bei geschlossenem Hebefaltsystem parallel oder fluchtend zur vom Führungselement und/oder von der Systemführung aufgespannten Führungs-Ebene verlaufen. Bei geschlossenem Hebefaltsystems kann die nach außen und von der Fassade oder vom Gebäude weg gerichtete Flügelaußenseite des Flügels eine Flügelebene definieren, wobei die Systemführung eine zur Fassade oder zum Gebäude hin gerichtete Montageebene definiert, und wobei Flügelebene und Montageebene zueinander parallel verlaufen können. Bei (teilweise oder vollständig) geöffnetem Hebefaltsystem begrenzen Flügelebene und Montageebene einen Öffnungswinkel.

Die Erfindung betrifft ferner ein Hebefaltsystem gemäß dem Oberbegriff des Anspruchs 3. Das Hebefaltsystem ist ebenfalls für ein Fenster und/oder für eine Tür und/oder für ein Tor und/oder eine Fassade und/oder eine Wand geeignet. Das Hebefaltsystem umfasst zumindest ein Faltflügelpaar mit einem oberen, an einer Gebäudewand einer Fassade oder an einem Sturz einer Fassade oder an einer (Tür-, Tor-, oder Fenster-)Laibung der Fassade mittels oberer Drehachse drehbar befestigbaren oberen Faltflügel und einem mittels unterer Drehachse drehbar am oberen Faltflügel angeordneten unteren Faltflügel. Der untere Faltflügel ist in oder an einer links- und rechtsseitigen Führung des Hebefaltsystems in oder an einer Systemführung vertikal führbar. Bei geschlossenem Hebefaltsystem definiert die nach außen und von der Fassade oder vom Gebäude weg gerichtete Flügelaußenseite des oberen Faltflügels eine obere Flügelebene, wobei die Systemführung eine zur Fassade oder zum Gebäude hin gerichtete Montageebene definiert, und wobei obere Flügelebene und Montageebene zueinander parallel verlaufen. Die durch den oberen Faltflügel aufgespannte oberer Flügelebene kann bei geschlossenem Hebefaltsystem parallel oder identisch zur vom unteren Flügel aufgespannten unteren Flügelebene verlaufen. Hierdurch wird eine ebene Fassadenfront in geschlossener Faltsystemstellung erzielt. Bei geöffnetem Hebefaltsystem begrenzen obere und untere Flügelebene einen Flügelwinkel. Das Flügelpaar ist in geöffneter Faltsystemstellung V-förmige angeordnet und ragt aus der Fassadenfront heraus.

Die Erfindung betrifft gemäß Anspruch 5 auch eine Verwendung eines hierin beschriebenen Hebefaltsystems. Demnach ist das Hebefaltsystem für den vorderen Bereich eines an der Gebäudewand der Fassade angeordneten Balkons vorgesehen.

Die Erfindung betrifft außerdem ein Hebefaltsystem gemäß dem Oberbegriff des Anspruchs 6. Das Hebefaltsystem ist demnach für einen an einer Gebäudefassade angeordneten Balkon vorgesehen, wobei das Hebefaltsystem einen Flügel umfasst, der mittels oberer Drehachse an einer über dem Balkon angeordneten, aus der Gebäudewand oder Fassade herausragenden Plattform eines weiteren Balkons oder an einem Gebäudesims drehbar befestigt ist. Das Hebefaltsystem umfasst auch zumindest ein links- und rechtsseitiges erstes Führungselement, welche mittels unterer Drehachse an dem Flügel angeordnet sind. Bei geschlossenem Hebefaltsystem definiert die nach außen und von der Fassade oder vom Gebäude weg gerichtete Flügelaußenseite des Flügels eine Flügelebene, wobei das Führungselement eine im Balkon, insbesondere im vorderen Bereich des Balkons, angeordnete Montageebene definiert, und wobei Flügelebene und Montageebene zueinander parallel oder fluchtend verlaufen. Bei teilweise oder vollständig geöffnetem Hebefaltsystem begrenzen Flügelebene und Montageebene einen Öffnungswinkel.

Die Erfindung betrifft auch eine Gebäudefassade gemäß dem Oberbegriff des Anspruchs 22.

Die Erfindung betrifft ferner gemäß dem Oberbegriff des Anspruchs 25 einen Balkon für eine, insbesondere hierin beschriebene, Gebäudefassade.

Schließlich betrifft die Erfindung gemäß dem Oberbegriff des Anspruchs 26 und 27 ein Verfahren zum Erzeugen von elektrischem Strom zur Reduzierung der Strom- und/oder Energiekosten beim Betreiben eines Gebäudes oder Gebäudeteils.

### TECHNOLOGISCHER HINTERGRUND

Hebefaltsysteme gewinnen bei der Fassadengestaltung zunehmend an Bedeutung. Hebefaltsysteme sind beispielsweise dazu geeignet, Gebäudebereiche wie beispielsweise Fensterfronten vor störendem Sonnenlicht zu schützen, einerseits in geschlossenem Zustand als teil- oder vollflächiger Sicht- und Sonnenschutz, und andererseits in geöffnetem Zustand, indem das V-förmig angeordnete Flügelpaar des Faltsystems einen aus der Fassade hervorstehenden Sonnenschutz bietet. Durch Verändern der Stellung der Flügelpaare kann die Sicht- und Sonnenschutz-Wirkung verändert werden.

Bei der Fassadengestaltung werden zunehmend Solarmodule eingesetzt, die Strom produzieren, der beim Betrieb des Gebäudes verwendbar ist und dazu beiträgt, dass der Gebäudebetreiber weniger oder möglicherweise gar keinen elektrischen Strom aus dem Stromnetz einkaufen muss. Außerdem tragen Solarmodule zur optischen Aufwertung der Fassade bei. Problematisch bei großflächigen Solarmodulen kann, etwa durch umwelt- oder witterungsbedingte Verschmutzung, deren Reinigung sein, was die Effizienz der Module mit der Zeit spürbar reduziert.

### DARSTELLUNG DER ERFINDUNG

Vor diesem Hintergrund liegt die zu lösende technische Aufgabe darin, technische Maßnahmen bereitzustellen, mit denen eine energiesparende und/oder energieeffiziente und wenig verschmutzungsanfällige Fassadengestaltung gelingt, insbesondere im Hinblick auf den Energiebedarf beim Betreiben eines Gebäudes oder Gebäudeteils mit entsprechend gestalteter Fassade. Diese Aufgabe wird durch eine Hebefaltsystem nach Anspruch 1 gelöst. Varianten und Ausgestaltungen sind Gegenstand der Unter- und Nebenansprüche.

Bei dem Hebefaltsystem nach Anspruch 1 ist ein Flügel vorgesehen, der mittels Führungselement und Systemführung aus der Fassadenfläche herausschwenkbar ist. Die Systemführung kann eine lineare Führungsrichtung vorgeben, beispielsweise horizontal oder schräg (geneigt), oder eine Richtung entlang einer gebogenen oder kurvigen Führung oder eine Kombination daraus. Der Flügel umfasst ein erstes Flügelmodul und zumindest ein weiteres Flügelmodul oder ist daraus gebildet. Das zumindest eine weitere Flügelmodul ist beim teilweise oder vollständig geöffneten Hebefaltsystem oder bei geschlossenem Hebefaltsystem auf jeder Flügelschmalseite mittels zumindest einem, insbesondere teleskopartig respektive mittels Teleskopschienenauszug bewegbaren, Auszug parallel zur Flügelebene und relativ zum ersten Flügelmodul ausziehbar oder mittels Schwenkanordnung relativ zum ersten Flügelmodul verschwenkbar, wodurch die effektive Flügelfläche vergrößerbar, beispielsweise vervielfältigbar, ist. Durch die Flächenvergrößerung wird erreicht, dass das, insbesondere teilweise oder vollständig geöffnete, Hebefaltsystem besser vor Sonneneinstrahlung schützt und mehr Schatten spendet. Indem die Einstrahlung der Sonne auf und/oder in das Gebäude reduzierbar ist, wird der Energiebedarf zum Bertreiben des Gebäudes verbessert, insbesondere bedarf es einer geringeren Kühlung im Gebäude. Beispielsweise eine (ausfahrbare) Markise ist nicht erforderlich, da bereits mit den Hebefaltelementen und deren entsprechender Positionierung ausreichend Schatten produzierbar ist. Ein weiterer Vorteil ist, dass die ausziehbaren respektive teleskopierbaren Flügelmodule bei Regen einen besseren Regenschutz bieten, was insbesondere im Sommer ein Vorteil ist, da das Gebäude bei Regen gelüftet, insbesondere gekühlt, werden kann, ohne dass durch eine offene Tür oder durch ein offenes Fenster Regen ins Gebäude eindringt.

Damit die Flügelmodule weniger verschmutzen und damit die Fassadengestaltung einheitlicher und ansprechender gelingt, ist bei dem geschlossenem Hebefaltsystem vorgesehen, dass das zumindest eine weitere Flügelmodul zwischen der Flügelebene und der Montageebene angeordnet ist. Das weitere Flügelmodul "verschwindet" gewissermaßen bei geschlossenem System hinter dem ersten Flügelmodul. Das zumindest eine weitere Flügelmodul weist dabei eine geringere Breite auf als das erste Flügelmodul, sodass das erste Flügelmodul das zumindest eine weitere Flügelmodul vollständig oder nahezu vollständig überdeckt. "Breite" meint hier die horizontal orientierte Abmessung der Module. Sie entspricht beim ersten Modul (nahezu) dem (äußeren) Abstand zwischen linksseitiger und rechtsseitiger vertikaler Systemführung, und bei dem oder den weiteren Modulen ist sie geringer als der (innere) Abstand zwischen linksseitiger und rechtsseitiger Systemführung. Es kann vorgesehen sein, dass das erste Modul mit seitlichen Verbreiterungen, beispielsweise seitlichen Blechen, gegenüber dem oder den weiteren Modulen verbreitert ist. Auf diese Weise sind die Modulkörper der Module gleichgroß oder nahezu gleichgroß, was Herstellung, Transport, Lagerung und Wartung der Systemkomponenten vereinfachen kann. Das zumindest eine weitere Flügelmodul ist dabei zwischen oder neben seitlichen Führungselementen der Systemführung anordbar. Diese Anordnung bewirkt auch, dass das weitere Flügelmodul in geschlossenem Zustand und bei Anordnung hinter dem ersten Flügelmodul bei Wind und Regen weniger verschmutzt. Indem dadurch der Reinigungsbedarf reduziert wird, kann ein weiterer Beitrag zur Energieeffizienz des Hebefaltsystem geleistet werden.

Bei geschlossenem Hebefaltsystem sieht der Betrachter das erste Flügelmodul, welches parallel zu der Fassade angeordnet ist. Von der Systemführungen sieht er nur den unteren Teil, da der obere Teil der Systemführung vom ersten Flügelmodul verdeckt ist. Auch das bewirkt, dass die Führung weniger verschmutzt und effizienter zu reinigen ist. Das oder die anderen Flügelmodule sieht der Betrachter im geschlossenen Zustand nicht oder kaum, da sie hinter dem ersten Flügelmodul und zwischen den vertikalen Führungsstangen oder -schienen der Systemführung angeordnet sind. Bei Bedarf kann auch in geschlossenem Zustand das weitere Flügelmodul ausgefahren werden. Es wird dabei in vertikaler Richtung mittels Teleskopschienenauszug nach unten bewegt, wodurch die Fassadenfläche hinter dem Hebefaltsystem vollständig oder nahezu vollständig verdeckt wird. Die Stellung der Flügelmodule kann beispielsweise zur Verdunklung eines Fensters oder einer anderen Gebäudeöffnung verwendet werden. Indem der Fensterbereich beispielsweise im Sommer verdunkelbar ist, wird vermieden, dass sich der Raum hinter dem Fenster weniger schnell durch Einwirkung von Sonnenlicht aufheizt, was ebenfalls zur Energieeffizienz im Gebäude beiträgt.

Eine besonders gute Energieoptimierung gelingt, wenn das Flügelmodul ein erstes und zumindest ein weiteres Solarmodul umfasst oder daraus gebildet ist, beispielsweise ein erstes, ein zweites und ein drittes Flügelmodul, wodurch beim Ausziehen der Solarmodule die effektive Solarmodulfläche vergrößerbar ist, insbesondere vervielfältigbar ist, beispielsweise um den Faktor 2 oder um einen Faktor größer als 2. Das zumindest eine weitere Solarmodul ist beim teilweise oder vollständig geöffneten Hebefaltsystem oder beim geschlossenem Hebefaltsystem auf jeder Flügelschmalseite mittels zumindest einem, insbesondere teleskopartig respektive mittels Teleskopschienenauszügen bewegbaren, Auszügen parallel zur Flügelebene und relativ zum ersten Solarmodul ausziehbar, wodurch die effektive Solarmodulfläche vergrö-ßerbar (vervielfältigbar) ist.

Eine energiesparende und/oder energieeffiziente und wenig verschmutzungsanfällige Fassadengestaltung, insbesondere im Hinblick auf den Energiebedarf beim Betreiben eines Gebäudes oder Gebäudeteils mit entsprechend gestalteter Fassade, gelingt ferner mit einem Hebefaltsystem nach Anspruch 3. Das Hebefaltsystem umfasst ein Flügelpaar, bei dem vorgesehen ist, dass der obere und/oder der untere Faltflügel ein erstes Flügelmodul und zumindest ein weiteres Flügelmodul umfasst oder daraus gebildet ist. Es können ein erstes, ein zweites und ein drittes Flügelmodul vorgesehen sein. Das zumindest eine weitere Flügelmodul ist beim vollständig oder teilweise geöffneten Hebefaltsystem auf jeder Flügelschmalseite mittels zumindest einem, insbesondere teleskopartig bewegbaren, (Teleskopschienen-)Auszug parallel zur oberen Flügelebene und relativ zum ersten Flügelmodul ausziehbar oder mittels Schwenkanordnung relativ zum ersten Flügelmodul (10) verschwenkbar, wodurch die effektive Flügelfläche vergrößerbar ist, insbesondere vervielfältigbar, beispielsweise um den Faktor 2 oder um einen Faktor größer als 2.

Bei geschlossenem Hebefaltsystem ist der Flügel so angeordnet, dass das erste Flügelmodul in der oberen Flügelebene liegt, wobei die Systemführung abschnittsweise von dem ersten Flügelmodul und von dem unteren Faltflügel verdeckt wird. Bei geschlossenem Hebefaltsystem ist das zumindest eine weitere Flügelmodul zwischen der oberen Flügelebene und der Montageeben angeordnet, wobei das zumindest eine weitere Flügelmodul eine geringere Breite aufweist als das erste Flügelmodul, sodass das erste Flügelmodul das zumindest eine weitere Flügelmodul vollständig oder nahezu vollständig überdeckt, wobei das zumindest eine weitere Flügelmodul zwischen oder neben seitlichen Führungselementen der Systemführung anordbar ist. Auch bei dieser Variante "verschwindet" gewissermaßen das weitere Flügelmodul bei geschlossenem System hinter dem ersten Flügelmodul.

Das zumindest eine weitere Flügelmodul weist dabei eine geringere Breite auf als das erste Flügelmodul, sodass das erste Flügelmodul das zumindest eine weitere Flügelmodul vollständig oder nahezu vollständig überdeckt. Das zumindest eine weitere Flügelmodul ist dabei zwischen oder neben seitlichen Führungselementen der Systemführung anordbar. Auch diese Anordnung bewirkt, dass das weitere Flügelmodul in geschlossenem Zustand und bei Anordnung hinter dem ersten Flügelmodul bei Wind und Regen weniger verschmutzt. Indem auch bei dieser Variante der Reinigungsbedarf entsprechend reduziert wird, kann ein weiterer Beitrag zur Energieeffizienz des Hebefaltsystem geleistet werden.

Es kann zweckmäßig sein, wenn zumindest ein Flügelmodul, insbesondere jedes Flügelmodul, ein erstes und zumindest ein weiteres Solarmodul umfassen oder daraus gebildet sind, beispielsweise ein erstes, ein zweites und ein drittes Solarmodul, wodurch beim Ausziehen der Solarmodule die effektive Solarmodulfläche vergrößerbar respektive vervielfältigbar ist. Das zumindest eine weitere Solarmodul ist beim teilweise oder vollständig geöffneten Hebefaltsystem auf jeder Flügelschmalseite mittels zumindest einem, insbesondere teleskopartig bewegbaren, (Teleskopschienen-)Auszug parallel zur oberen Flügelebene und relativ zum ersten Solarmodul ausziehbar oder mittels Schwenkanordnung relativ zum ersten Modul verschwenkbar, wodurch die effektive Solarmodulfläche vergrößerbar (vervielfältigbar) ist.

Eine energiesparende und/oder energieeffiziente und wenig verschmutzungsanfällige Fassadengestaltung, insbesondere im Hinblick auf den Energiebedarf beim Betreiben eines Gebäudes oder Gebäudeteils mit entsprechend gestalteter Fassade, gelingt ferner mit einer Verwendung eines hierin beschriebenen Hebefaltsystems nach Anspruch 5. Das Hebefaltsystems ist für den vorderen Bereich eines an der Gebäudewand der Fassade angeordneten Balkons oder für eine Terrasse vorgesehen und ist dadurch ausgezeichnet, dass die obere Drehachse an einer horizontal verlaufenden zweiten Systemführung angeordnet ist. Dadurch ist die obere Drehachse unter einer über dem Balkon oder über der Terrasse angeordneten, aus der Gebäudewand oder Fassade herausragenden Plattform eines (weiteren) Balkons oder an einem Gebäudesims horizontal bewegbar, insbesondere über zumindest einen Antrieb.

Eine energiesparende und/oder energieeffiziente und wenig verschmutzungsanfällige Fassadengestaltung, insbesondere im Hinblick auf den Energiebedarf beim Betreiben eines Gebäudes oder Gebäudeteils mit entsprechend gestalteter Fassade, gelingt ferner mit einem Hebefaltsystem nach Anspruch 6. Das Hebefaltsystem ist zur, insbesondere nachträglichen, Montage in oder an einem Balkon oder an einer Terrasse geeignet. Das Hebefaltsystem umfasst einen Flügel, der mittels oberer Drehachse an einer über Balkon/Terrasse angeordneten, aus der Gebäudewand oder Fassade herausragenden Plattform eines (weiteren) Balkons oder an einem Gebäudesims drehbar befestigt ist. Insofern eignet sich die Vorrichtung für einen Balkon, über dem ein weiterer Balkon, beispielsweise mit ähnlichen Abmessungen, angeordnet ist.

Bei dem Hebefaltsystem ist ein zweites, horizontales, unter der Plattform oder im Bereich unterhalb der Plattform angeordnetes Führungselement vorgesehen, welches in oder an einer zweiten, insbesondere parallel oder nahezu parallel zur Plattform verlaufenden, Systemführung horizontal oder nahezu horizontal respektive mit einer horizontal orientierten Bewegungskomponente führbar ist, und an dem die obere Drehachse angeordnet ist. Die zweite Systemführung kann, zumindest abschnittsweise, eine lineare Führung umfassen (horizontal oder schräg) und/oder eine gebogene oder kurvige Führung. Die Plattform gehört beispielsweise zu einem (oberen) Balkon in einem oberen Gebäude-Obergeschoss (OG) eines mehrstöckigen Gebäudes. In oder an dem (unteren) Balkon im Geschoss darunter kann das Hebefaltsystem befestigt und betätigt werden. Das Hebefaltsystem kann auch im Bereich einer Terrasse verbaut werden, sofern beispielsweise oberhalb der Terrasse eine Plattform oder ein Sims oder ein Erker, insbesondere eine Plattform eines Balkons verbaut ist (z. B. im ersten OG). Die obere Drehachse des Hebefaltsystems ist erfindungsgemäß horizontal bewegbar, sodass bei geöffnetem Hebefaltsystem der Flügel vollständig oder nahezu vollständig unterhalb der Plattform und parallel oder nahezu parallel zur Plattform anordbar ist.

Mit dem in oder an einem Balkon oder in oder an einer Terrasse anordbaren Hebefaltsystem kann der Balkon oder die Terrasse vor einfallendem Sonnenlicht abgeschattet werden, sodass sich der Balkon-/Terrassenbereich weniger aufheizt. Bei geöffneter Balkontür/Terrassentür wird der daran angeschlossene Raum in dem Gebäude weniger aufgeheizt, was an warmen Tagen die Energieeffizienz des Gebäudes begünstigt. Es kann vorgesehen sein, dass das erste Führungselement in oder an zumindest einer ersten Systemführung vertikal führbar ist, und dass das zweite Führungselement an einer zweiten Systemführung horizontal oder nahezu horizontal führbar ist. Es kann auch eine Schwenkbewegung des ersten und/oder zweiten Führungselementes vorgesehen sein, wobei die Schwenkbewegung eine horizontale, vorzugsweise eine horizontale und eine vertikale, Bewegungskomponente umfasst. Beispielsweise ein frei tragender Flügel kann demnach eine Drehkinematik aufweisen, vorzugsweise mit nur einem Antrieb.

Gemäß einer Ausgestaltung des Hebefaltsystems kann vorgesehen sein, dass bei geschlossenem Hebefaltsystem der Flügel oberhalb oder unterhalb von oder zwischen den rechts- und linksseitigen Führungsschienen der zweiten Systemführung angeordnet ist. Bei einer Anordnung unterhalb der horizontalen Führungsschienen wird die Bewegung des Flügels beim Schließen des Systems nicht oder kaum durch Schiene und/oder Antriebswelle beeinträchtigt. Bei einer Anordnung oberhalb der Führungsschienen nimmt das System in geschlossenem Zustand weniger Raum über dem Balkon ein und der Flügel ist durch die Plattform besser geschützt.

Indem der Flügel in der geschlossenen Stellung mit dem zweiten Führungselement unterhalb der Plattform oberhalb des Balkons oder oberhalb der Terrasse "geparkt" werden kann, wird der Flügel geschützt und bei Wind und Regen weniger verschmutzen, sodass der Reinigungsaufwand für Balkon/Terrasse mit dem Hebefaltsystem verringert wird. "Geschlossen" meint hier "eingefahren"; "geöffnet" bedeutet "herausgefahren". Das Hebefaltsystem kann bei vorhandenem Balkon oder vorhandener Terrasse nachgerüstet werden, d. h. es muss nicht in der Bauplanungsphase berücksichtigt werden, sondern kann vom Eigentümer/Mieter/Nutzer des fertiggestellten Gebäudes oder eines fertiggestellten Gebäudeteils (z. B. der Wohnung) nachträglich montiert werden, um die Energiesituation des Gebäudes/Gebäudeteils zu optimieren.

Bevorzugt ist zumindest ein Antrieb vorgesehen, mit dem das erste und/oder das zweite Führungselement antreibbar ist/sind. Der Antrieb kann im Bereich der Fassade und/oder im Bereich der Plattform angeordnet sein, vorzugsweise im Bereich des von der Fassade abgewandten Endes der Plattform oder im vorderen Bereich des Bodens des Balkons oder der Terrasse.

Gemäß einer ersten Ausgestaltung kann der ein einziger Antrieb vorgesehen sein, beispielsweise im hinteren, fassadennahen Bereich unterhalb der Plattform, wobei der Antrieb bewirkt, dass der Flügel beim Öffnen des Hebefaltsystems eine seitliche Bewegung entlang der zweiten, horizontalen Systemführung und simultan eine Schwenkbewegung um die obere Drehachse vollzieht. Das an der unteren Drehachse drehbeweglich am Flügel angeordnete (erste) Führungselement wird dabei verschwenkt, wobei der untere Teil des (ersten) Führungselementes drehbeweglich an Balkon/Terrasse oder an einem Rahmen des Hebefaltsystems befestigt ist.

Gemäß einerweiteren Ausgestaltung können mehrere, beispielsweise zwei, Antriebe vorgesehen sein. Mit dem ersten Antrieb wird eine Bewegung des Flügels in horizontaler Richtung bewirkt, mit einem weiteren, beispielsweise zweiten, Antrieb wird ein Lager oder Drehpunkt des ersten Führungselement in vertikaler Richtung bewegt, was zu einer Schwenkbewegung des an dem ersten Führungselement drehbeweglich angeordneten Flügels führt. Gemäß dieser Anordnung können beim Betätigen des Hebefaltsystem zumindest zwei Bewegungen getrennt voneinander betätigt werden, nämlich eine Horizontalbewegung, bei der die obere Drehachse horizontal bewegbar ist, und somit die Horizontalkomponente der Flügelbewegung, und eine Vertikalbewegung, bei der der Lagerpunkt des ersten Führungselements vertkal bewegbar ist, was eine Schwenkbewegung des Flügels bewirkt. Die Kinematik des Flügels beim Betätigen dieser Variante des Hebefaltsystems kann durch geschickte Kombination der beiden Bewegungen (Horizontalkomponente und Schwenkkomponente) optimiert werden.

Es kann ein erster, rechtsseitiger Antrieb und ein zweiter linksseitiger, zum rechtsseitigen Antrieb synchron agierender, Antrieb vorgesehen sind, sodass eine sich über die gesamte oder nahezu gesamte Breite des Balkons erstreckende Antriebswelle zum simultanen rechts- und linksseitigen Antreiben des oder der Führungselemente entbehrlich wird.

Es kann vorgesehen sein, dass der Flügel ein erstes Flügelmodul und zumindest ein weiteres Flügelmodul umfasst oder daraus gebildet ist. Das zumindest eine weitere Flügelmodul kann beim teilweise oder vollständig geöffneten Hebefaltsystem oder bei geschlossenem Hebefaltsystem auf jeder Flügelschmalseite mittels zumindest einem, insbesondere zumindest eine Teleskopschienenführung umfassenden, Auszug parallel zur Flügelebene und relativ zum ersten Flügelmodul ausziehbar oder mittels einer Schwenkanordnung herausklappbar respektive herausschwenkbar sein, wodurch die effektive Flügelfläche vergrößerbar, insbesondere vervielfältigbar, ist.

Eine zusätzliche Steigerung der Energieeffizienz ist dann gegeben, wenn das Flügelmodul ein Solarmodul, insbesondere ein erstes und ein weiteres, bevorzugt ein erstes, ein zweites und ein drittes, Solarmodul umfasst oder daraus gebildet ist. Beim Betätigen eines Auszugs der Solarmodule oder einer Schwenkanordnung zum Verschwenken eines zweiten Moduls relativ zum ersten Modul kann die effektive Solarmodulfläche vergrößerbar, insbesondere vervielfältigbar, sein. Indem das Hebefaltsystem zumindest ein Solarmodul umfasst, kann mit dem System elektrische Energie bereitgestellt werden, die im oder an dem Gebäude nutzbar ist, was eine Steigerung der Energieeffizienz mit sich bringt. Durch die Schwenkanordnung oder die Teleskopschienen-Anordnung mit mehreren Solarmodulen, wird die generierbare Energiemenge vergrößert. Indem das Solarmodul oder die (teleskopierbaren) Solarmodule in geschlossenem Zustand des Hebefaltsystems unterhalb der Plattform des (oberen) Balkons angeordnet sind, wird eine Verschmutzung des oder der Solarmodule, etwa durch Wind und Regen, vermieden.

Gemäß einer weiteren Ausgestaltung des Hebefaltsystems kann eine Beleuchtung, insbesondere eine LED-Beleuchtung, vorgesehen sein, mit der Balkon/Terrasse beleuchtbar ist. Sofern ein Solarmodul vorgesehen ist, kann die Beleuchtung mit dem vom Solarmodul erzeugten und in einem geeigneten Speicher (Akku) gespeicherten elektrischen Strom betrieben werden, was eine weitere Verbesserung der Energieeffizienz darstellt.

Es kann ferner zweckmäßig sein, wenn zumindest ein Solarmodul zwei oder mehrere Solarmodul-Segmente umfasst oder daraus gebildet ist. Die Solarmodul-Segmente können beispielsweise nebeneinander angeordnet sein und/oder untereinander. Jedes Solarmodul-Segment kann unabhängig von dem oder den anderen Solarmodul-Segmenten ausziehbar respektive telesokpierbar sein, beispielsweise mittels Teleskopschienenauszug. Es kann auch vorgesehen sein, dass das zweite Modul relativ zum ersten Modul verschwenkbar ist. Es kann auch eine Kombination aus Schwenkanordnung und Teleskopschienenanordnung vorgesehen sein. Insbesondere bei breiten Flügeln von entsprechend breiten Hebefaltsystemen kann es zweckmäßig sein, wenn in dem Flügel mehrere Solarmodul-Segmente nebeneinander angeordnet sind. Die mehreren, jeweils kleineren Segmente lassen sich einfacher beschaffen und sind besser geeignet für Wartungsmaßnahmen, verglichen mit einem entsprechend breiten Modul, bestehend aus nur einem Segment, welches sich über die gesamte Flügelbreite erstreckt. Außerdem kann eine Segmentierung der Solarmodule bei der Fassadengestaltung als optisch aufwertend wahrgenommen werden.

Gemäß einer bevorzugten Ausgestaltung umfasst der obere Faltflügel mehrere, beispielsweise drei, Solarmodule, wobei zwischen erstem und zweiten Solarmodul an jeder Flügelschmalseite ein erster, insbesondere teleskopartig bewegbarer, (Teleskopschienen-)Auszug angeordnet ist, und wobei zwischen zweitem und einem weiteren, beispielsweise einem drittem, Solarmodul an jeder Flügelschmalseite ein weiterer (zweiter, ...), insbesondere teleskopartig bewegbarer, (Teleskopschiene-)Auszug angeordnet ist. Das Hebefaltsystem kann auch vier zueinander teleskopschienenartig verschiebbare Solarmodule umfassen oder fünf Module oder mehr Module. An jeder Solarmodul-Schmalseite kann zumindest eine Aussparung zur Anordnung des Auszugs vorgesehen sein.

Im Hinblick auf eine optimale Ausrichtung der Solarmodule respektive Solarmodul-Segmente kann vorgesehen sein, dass zumindest ein Solarmodul oder ein Solarmodul-Segment schwenkbar ist. Es kann ein Schwenken in einer oder in mehreren Richtungen vorgesehen sein. Das Schwenken kann mittels elektro-motorischem Antrieb erfolgen. Indem die Module/Segmente ausziehbar und schwenkbar sind, wird eine optimale Solarstromerzeugung auch bei verschiedenen Sonnenständen erreicht. Dadurch wird die Fassade ähnlich optimierbar für eine effiziente Solarstromausbeute, wie es bei fest montierten und ausgerichteten oder ausrichtbaren Solarmodulen auf Dachflächen bereits möglich ist.

Alle hierin beschriebenen Varianten des Hebefaltsystems können manuell betätigbar sein. Gemäß einer Ausgestaltung kann vorgesehen sein, dass der Auszug oder die Auszüge oder die Schwenkanordnung(en) elektromotorisch antreibbar sind. Alternativ oder kumulativ kann das gesamte Hebefaltsystem zum Betätigen (Öffnen/Schließen) elektromotorisch betätigbar sein. Es kann eine (elektronische) Systemsteuerung vorgesehen sei, mit der das Betätigen/Öffnen/Schließen des Hebefaltsystems steuerbar, insbesondere steuer- und/oder regelbar, ist, und dass mit der Systemsteuerung der oder die Auszüge oder die Schwenkanordnung(en) steuerbar, insbesondere steuer- und/oder regelbar, sind, wodurch Faltwinkel und effektive Solarmodulfläche mit der Systemsteuerung so veränderbar sind, dass bei jeweiligem Sonnenstand die Stromerzeugung der Solarmodule optimierbar ist. Sofern ein (elektro-motorisches) Schwenken der Solarmodule respektive Solarmodul-Segmente vorgesehen ist, können auch die jeweiligen Schwenkwinkel steuer- und/oder regelbar sein. Hierzu können die Informationen von (Licht-/Sonnenstands-)Detektoren, die mit dem Hebefaltsystem verbunden sind, verwendet respektive verarbeitet werden, sowie Geo-Positions- und Wetterinformation, so dass die Stellung (Auszugposition, Faltwinkel und/oder Schwenkwinkel) der Solarmodule beispielsweise abends eine andere ist als morgens oder mittags, oder sodass die Stellung (Auszugposition, Faltwinkel und/oder Schwenkwinkel) der Solarmodule abhängig ist von der Bewölkung und der damit korrelierten Menge der Sonneneinstrahlung. Das Steuern/Regeln der Hebefaltanordnung(en) kann in eine Smart-Home-Steuerung integrierbar sein. Zum Steuern/Regeln kann zumindest ein im oder am Gebäude(teil) anordbares Bedienteil vorgesehen sein und/oder eine auf einem Smart-Device (Smart-Phone, Tablet, etc.) betreibbare Anwendungs-Software (Application Software, App). Mit der Steuerung/Regelung kann auch die vom Hebefaltsystem je nach Positionierung der Module/Segmente erzeugte Schattenmenge respektive Schatten-Fläche auf oder an der Fassade steuer- und/oder regelbar sein.

Zumindest ein Solarmodul kann transparent, vorzugsweise semitransparent für sichtbares Licht sein. Dies bietet zugleich leichten Sonnenschutz und die Möglichkeit durch die Faltladenanordnung hindurchzusehen. Die Module/Segmente können bei dieser Variante, aber auch bei allen anderen hierin beschriebenen Varianten, separat und unabhängig voneinander teleskopierbar sein. Beispielsweise kann das dritte Modul ausgezogen werden, nicht aber das zweite. Sofern das zweite Modul (teil-)transparent ist, nicht aber das dritte, können damit die Durchsichtigkeit, die Sonneneinstrahlung und/oder der Lichteinfall der Anordnung je nach Modul-Stellung/-Positionierung veränderbar sein. Außerdem können die Solarmodule/Segmente zumindest bereichsweise, insbesondere farbig, gestaltete Oberflächen haben. Es kann auch vorgesehen sein, dass die Module/Segmente zumindest bereichsweise verspiegelt sind.

Eine Vereinfachung beim betätigen (Öffnen/Schließen) des Hebefaltsystems kann sich dann ergeben, wenn beispielsweise zwischen dem Flügel und dem (ersten und/oder zweiten) Führungselementes oder zwischen oberem und unterem Flügel eine Federanordnung vorgesehen ist, die zumindest den Flügel, das Führungselement und/oder die Flügel mit einer Kraft beaufschlagt, sodass sich das Hebefaltsystem ohne Einwirkung einer Gegenkraft, ggf. unter Mitwirkung der Schwerkraft, von selbst öffnet (schließt). Die Gegenkraft kann durch einen (Handkurbel- oder Seil- oder Zahnriemen-)Antrieb erzeugt werden, bevorzugt mit elektromotorischer Unterstützung. Das Öffnen (Schließen) bewirkt die Federkraft, ggf. auch das "Fallen" des Moduls, beim Schließen (Öffnen) bedarf es der Einwirkung der dann zu erzeugenden Gegenkraft. Mit dieser Anordnung kann beispielsweise eine Notbetätigung verwirklicht werden, etwa bei einem Verdacht auf unbefugtes Eindringen (Öffnen), oder bei Stromausfall (wahlweise Öffnen oder Schließen), bei Unwetter (Schließen) oder bei seismischen Störungen (Schließen).

Sofern das Hebefaltsystem einen unteren Faltflügel umfasst kann der untere Faltflügel zumindest ein Solarmodul umfassen oder daraus gebildet sein. Bei dieser Ausgestaltung hat das Hebefaltsystem in geschlossener Stellung eine einheitliche FrontFläche aus Solarmodulen. Es ist daher zweckmäßig, wenn bei geschlossenem Hebefaltsystem die äußere obere Flügelebene und die äußere untere Flügelebene in einer Flucht liegen. Die äußere Flügelebene ist diejenige Oberfläche der Anordnung, die beim Betrachten der Gebäudefassade außerhalb des Gebäudes sichtbar ist.

Das hierin beschriebene Hebefaltsystem bietet neben den Energiespar- und/oder Energieerzeugungs-Funktionen außerdem eine gute Isolierung im Winter, insbesondere bei geschlossenem Hebefaltsystem, da es wie eine Doppel-Fassade wirkt. Isoliermaterial und Gummidichtungen im oder am Hebefaltsystem begünstigen diesen Effekt. Die Kombination aus Sonnenschutz respektive Stromerzeugung im Sommer und Isolierung im Winter verringert den gesamten Gebäude-Energiebedarf erheblich. Außerdem bietet das Hebefaltsystem einen guten Einbruchschutz, wodurch der (Kosten-)Aufwand im Zusammenhang mit der Gebäude-Absicherung reduzierbar wird. Diese energierelevanten Maßnahmen werden flankiert durch den Effekt der Aufwertung der Fassadengestaltung: Eine Fassade mit dem hierin beschriebenen Hebefaltsystem wirkt hochwertig und optisch homogen, was das Gebäude für potentielle Nutzer/Mieter/Besucher attraktiver macht. Etwaige Rand- oder Eckbereiche des Gebäudes können mit Festfeldern ausgestattet werden, so dass über die gesamte Fassadenfläche ein bündiger und homogener Gesamteindruck vom Fassadenbild entsteht. Auch diese vorwiegend ästhetischen Maßnahmen begünstigt die Kostenbilanz bei dem Gebäudebetrieb.

Eine energiesparende und/oder energieeffiziente und wenig verschmutzungsanfällige Fassadengestaltung, insbesondere im Hinblick auf den Energiebedarf beim Betreiben eines Gebäudes oder Gebäudeteils mit entsprechend gestalteter Fassade, gelingt ferner mit einer Gebäudefassade nach Anspruch 22. An der Gebäudefassade sind demnach außenseitig mehrere hierin beschriebene Hebefaltsysteme, insbesondere nebeneinander und/oder untereinander, angeordnet. Die Summe der Oberflächen der geschlossenen Hebefaltsysteme kann dabei der gesamten Fassadenfläche entsprechen oder nahezu entsprechen. Bevorzugt können die Hebefaltsysteme mit einer gemeinsamen Systemsteuerung steuerbar, insbesondere steuer- und/oder regelbar, sein. Dabei kann jedes der kombinierten Hebefaltsysteme getrennt ansteuerbar sein, sodass beispielsweise die Hebefaltsysteme der oberen Stockwerke des Gebäudes in eine andere Stellung bringbar sind als die der unteren Stockwerke.

Eine energiesparende und/oder energieeffiziente und wenig verschmutzungsanfällige Fassadengestaltung, insbesondere im Hinblick auf den Energiebedarf beim Betreiben eines Gebäudes oder Gebäudeteils mit entsprechend gestalteter Fassade, gelingt ferner mit einem an einer, insbesondere hierin beschriebenen, Gebäudefassade anordbaren Balkon nach Anspruch 25. Der Balkon umfasst demnach ein in oder an dem Balkon angeordnetes und hierin beschriebenes Hebefaltsystem.

Eine energiesparende und/oder energieeffiziente und wenig verschmutzungsanfällige Fassadengestaltung, insbesondere im Hinblick auf den Energiebedarf beim Betreiben eines Gebäudes oder Gebäudeteils mit entsprechend gestalteter Fassade, gelingt ferner mit einem Verfahren nach Anspruch 26. Das Verfahren dient zum Erzeugen von elektrischem Strom zur Reduzierung der Strom- und/oder Energiekosten beim Betreiben eines Gebäudes oder Gebäudeteils. Zumindest ein Solarmodul eines hierin beschriebenen Hebefaltsystems, vorzugsweise sämtliche Solarmodule sämtlicher Hebefaltsysteme, wird/werden mit der Stromversorgung für das Gebäude oder den Gebäudeteil verbunden, wobei bei Sonneneinstrahlung elektrischer Strom erzeugbar und im Gebäude oder Gebäudeteil nutzbar ist. Sofern eine große Fassadenfläche oder sämtliche Fassaden eines Gebäudes mit hierin beschriebenen Hebefaltsysteme ausgestattet sind, entsteht bei (teilweise oder vollständig) geöffneten Faltsystemen und bei ausgezogenen Modulen eine vergleichsweise große Solarzellen-Fläche, mit möglicherweise mehr Strom erzeugbar ist als (zumindest zeitweise) für den Gebäudebetrieb erforderlich ist. Der Gebäudebetreiber muss dann keinen Strom eines Energieversorgers einkaufen und ist hinsichtlich des Bedarfs an elektrischem Strom autark.

Eine energiesparende und/oder energieeffiziente und wenig verschmutzungsanfällige Fassadengestaltung, insbesondere im Hinblick auf den Energiebedarf beim Betreiben eines Gebäudes oder Gebäudeteils mit entsprechend gestalteter Fassade, gelingt ferner mit einem Verfahren nach Anspruch 27. Das Verfahren dient zum Erzeugen von elektrischem Strom zur Reduzierung der Strom- und/oder Energiekosten beim Betreiben eines Gebäudes oder Gebäudeteils. Zumindest eine Fassade des Gebäudes oder Gebäudeteils umfasst zumindest abschnittsweise eine hierin beschriebene Gebäudefassade oder ist daraus gebildet, wobei die Solarmodule mit der Stromversorgung für das Gebäude oder den Gebäudeteil verbunden werden. Bei Sonneneinstrahlung ist auf diese Weise eine beträchtliche Menge an elektrischem Strom erzeugbar und im Gebäude oder Gebäudeteil nutzbar.

Die vorgenannten sowie die beanspruchten und in den Ausführungsbeispielen beschriebenen, erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen, sowie aus der nachfolgenden Beschreibung und der zugehörigen Zeichnung, in der - beispielhaft - ein Ausführungsbeispiel eines Hebefaltladens dargestellt ist. Auch einzelne Merkmale der Ansprüche oder der Ausführungsformen können mit anderen Merkmalen anderer Ansprüche und Ausführungsformen kombiniert werden.

### KURZBESCHREIBUNG DER FIGUREN

In der Zeichnung zeigen
- Fig. 1A-1C: einen Hebefaltladen in geschlossener Stellung in verschiedenen Ansichten,
- Fig. 1D: eine Detail-Ansicht eines Auszugs,
- Fig. 2: einen Hebefaltladen in geöffneter Stellung in seitlicher Ansicht,
- Fig. 3A/B: einen Hebefaltladen in geöffneter Stellung in verschiedenen Ansichten,
- Fig. 4A/B: einen Hebefaltladen mit unterschiedlicher Modulanordnung in perspektivischen Ansichten,
- Fig. 5A/B: ein Hebefaltsystem an einem Balkon in schematischer seitlicher Ansicht verschiedener Hebefaltsystemstellungen,
- Fig. 6A-C: eine Variante eines Hebefaltsystems an einem Balkon in schematischer seitlicher Ansicht verschiedener Hebefaltsystemstellungen,
- Fig. 7A-C: eine weitere Variante eines Hebefaltsystems an einem Balkon in schematischer seitlicher Ansicht verschiedener Hebefaltsystemstellungen,
- Fig. 8A-C: eine weitere Variante eines Hebefaltsystems an einem Balkon in schematischer seitlicher Ansicht verschiedener Hebefaltsystemstellungen,
- Fig. 9A-D: eine weitere Variante eines Hebefaltsystems an einem Balkon in schematischer seitlicher Ansicht verschiedener Hebefaltsystemstellungen,
- Fig. 10A-D: eine weitere Variante eines Hebefaltsystems an einem Balkon in schematischer seitlicher Ansicht verschiedener Hebefaltsystemstellungen und
- Fig. 11A-C: eine Variante eines Hebefaltsystems mit Federanordnung in verschiedenen Ansichten.

### DETAILLIERTE BESCHREIBUNG VON AUSFÜHRUNGSBEISPIELEN

Die Figuren 1A bis 4B zeigen jeweils einen Hebefaltladen 1 in verschiedenen Ansichten und in verschiedenen Positionierungen respektive Anwendungen. Der dargestellte Hebefaltladen 1 hat einen Flügel 2 und unterhalb des Flügels 2 ist ein Führungselement 3 angeordnet, welches in zumindest einer Systemführung 4 vertikal führbar ist. Das Führungselement 3 umfasst zwei Führungsstangen 5, welche an der Flügelkante 6 um eine untere Drehachse 7 drehbar angeordnet sind. Der Flügel 2 ist oben mit der oberen Drehachse 8 an der Fassade 9 oder an einem Fenstersturz befestigbar. Indem das Gestänge 5 des Führungselementes 3, beispielsweise mit einem elektrischen Antrieb, nach oben bewegt wird, schwenkt der Flügel 2 aus der Ebene der Fassade 9 um die obere Drehachse 8 heraus, wodurch der Faltladen 1 geöffnet wird. Der Hebefaltladen 1 in geöffneter Stellung ist in Fig. 2 in seitlicher Ansicht dargestellt.

Der Flügel 2 umfasst mehrere Solarmodule 10, die in der geschlossenen Stellung übereinander angeordnet sind (siehe insbesondere die Seitenansicht gemäß Fig. 1C). Mit den (Teleskop-)Auszügen 11, welche an den Schmalseiten 12 der Module 10 und an dem Flügel 2 befestigt sind, lassen sich die Solarmodule 10 teleskopartig und relativ zueinander verschieben, so dass sie nicht mehr übereinander (Fig. 1C) sondern nebeneinander und/oder abschnittsweise überlappend anordbar sind (siehe Vorderansicht gemäß Fig. 2A und seitliche Ansicht gemäß Fig. 2B). Für das Ausziehen respektive Verschieben der Solarmodule 10 relativ zueinander kann ein elektrischer Antrieb vorgesehen sein. Indem die Solarmodule 10 ausziehbar sind gelingt es, dass die effektive Fläche, die mit Solarzellen ausgestattet ist, gegenüber der Flügelfläche vergrößerbar, insbesondere vervielfachbar, ist. Eine Vorderansicht auf die vergrößerte Solarfläche des Hebefaltladens 1 in geöffneter Stellung zeigt die Fig. 2A. Der seitlichen Ansicht gemäß Fig 2B kann der Flügelwinkel α zwischen den ausgezogenen Solarmodulen und der Ebene, in der die Systemführung angeordnet ist, entnommen werden. Der Flügelwinkel gemäß Fig. 2B beträgt etwa 45° und ist bei Bedarf veränderbar.

Die Module 10 können an der Schmalseite 12 jeweils eine Aussparung 13 aufweisen, in der der jeweilige Arm des Auszugs 11 anordbar und befestigbar ist. Die Detailansicht gemäß Fig. 1D zeigt die Aussparung 13 und die Anordnung der Auszüge 11.

Die Handhabung des Hebefaltladens 1 kann anhand einer Zusammenschau der perspektivischen Ansichten gemäß der Figuren 4A/B nachvollzogen werden: Gemäß den Figuren 4A und 4B ist der Hebefaltladen 1 jeweils in einer geöffneten Stellung. Gemäß der Fig. 4A sind die Solarmodule 10 übereinander angeordnet, wodurch die Fensteröffnung nur von der Flügelfläche vor direkt einfallendem Sonnenlicht geschützt wird. Gemäß Fig. 4B sind die drei Solarmodule 10 des Flügels 2 ausgezogen und die effektive Solarfläche entspricht nahezu dem Doppelten bis Dreifachen der Flügelfläche. So wird das Fenster stärker vor direkt einfallendem Sonnenlicht geschützt und mit der vergrößerten Solarfläche kann deutlich mehr Solarstrom erzeugt werden als mit einer Solarfläche, die nur der Flügelfläche entspräche. Das Ausziehen der Module 10 kann automatisch erfolgen, beispielsweise wenn einer Steuerung/Regelung Daten über den jeweiligen Sonnenstand und über die Gebäudeausrichtung vorliegen. Sobald Regen und/oder Sturm und/oder Schneefall einsetzt oder bei aufkommender Dunkelheit kann die automatische Steuerung/Regelung bewirken, dass die Module 10 in den Flügel 2 eingezogen werden, sodass die Hebefaltanordnung 1 eine geringere Angriffsfläche für äußere mechanische Einwirkungen wie Regen, Hagel, Schnee und/oder Wind anbietet.

Die Hebefaltanordnung 1 gemäß der Figuren 1A bis 4B kann vor einem Fenster montiert werden oder vor einem Schaufenster oder vor einem Eingang oder Eingangsbereich eines Gebäudes oder Gebäudeteils. Sofern mehrere (Schau-)Fenster vorgesehen sind, können mehrere Hebefaltsysteme 1 nebeneinander oder über- oder untereinander angeordnet werden. Durch eine einheitliche Ausstattung einer GebäudeFassade 9 mit mehreren optisch gleichwertigen oder ähnlichen Hebefaltsystemen 1 kann eine Gebäudefassade 9 entstehen, die einerseits optisch ansprechend ist und andererseits energieeffizient und ökologisch nachhaltig.

Nicht dargestellt in den Figuren 1A bis 4B ist die Möglichkeit, die Solarmodule 10 auch in geschlossener Hebefaltladen-Stellung auszuziehen, sodass sie in den Bereich der Führungselemente 3 respektive Führungsstangen 5 hineinragen oder diese nahezu vollständig überdecken. Hierdurch wird die vertikale Fassadenfläche auch bei geschlossenen Hebefaltsystemen 1 nahezu vollständig mit Solarzellen ausgekleidet, was die Effizienz der Solarstromerzeugung steigert.

Die Figuren 5A bis 10D betreffen verschiedene Varianten eines Hebefaltsystems, welches in oder an einem Balkon 120 angeordnet ist. Die Variante gemäß Fig. 5A/B verfügt über einen Antrieb 122, die Varianten gemäß der Figuren 6A bis 10D haben mehrere Antriebe 122, 122`.

Alle Hebefaltsysteme 101 gemäß der Figuren 5A bis 10D verfügen über horizontale Systemführungskomponenten, welche unter oder an einer Plattform 121 angeordnet sind, wobei die Plattform 121 beispielsweise Bestandteil eines Balkons sein kann der über dem Balkon 120 angeordnet ist, an dem das jeweils dargestellte Hebefaltsystem 101 montiert ist. Die Plattform 121 kann auch Bestandteil eine Gebäude-Sims- oder-Vorsprungs sein. Die in den Figuren 5A bis 10D dargestellten Hebefaltsysteme 101 verfügen außerdem über Führungselemente 103, 103`, welche beispielsweise an einer Seitenwand des Balkons 120 oder an einem Rahmen 123 des Hebefaltsystem 101 angeordnet sind. Der Rahmen 123 kann einer seitlichen Balkon-Wand oder Verkleidung angeordnet sein oder erstreckt sich in vertikaler Richtung zwischen Balkonboden 124 und (oberer) Plattform 121.

Das Hebefaltsystem 101 gemäß der Figuren 5A/B umfasst einen Flügel 102, der an einem ersten Führungselement 103 drehbeweglich angeordnet ist. Das erste Führungselement ist an einem Rahmen 123 des Hebefaltsystems 101 drehbeweglich gelagert. Am oberen Ende des Flügels 102 ist eine obere Drehachse 108 angeordnet, welche an einem zweiten Führungselement 103' gelagert ist. Das zweite Führungselement 103` ist in einer horizontalen Systemführung 104` horizontal bewegbar. Die horizontale Systemführung 104` umfasst eine links- und eine rechtsseitige Führungsschiene, dargestellt in derseitlichen Ansicht gemäß der Figuren 5A/B ist jeweils die linksseitige Schiene.

Am Ende der Führungsschiene befindet sich ein Antrieb 122, mit dem die Bewegung des zweiten Führungselements 103' entlang der Schiene antreibbar ist. Es kann eine Antriebswelle vorgehen sein, mit der linke und rechte Systemkomponenten mittels einem Antriebsmotor bewegbar sind.

Fig. 5A zeigt die vollständig geöffnete Stellung des Hebefaltsystems 101, bei der zwischen Flügel 102 und erstem Führungselement 103 ein Flügelwinkel β ≤ 90° gebildet ist. Die vollständig geschlossene Stellung zeigt Fig. 5B. Hier ist der Flügel 102 unterhalb der Plattform 121, der Flügelwinkel β beträgt 90° oder nahezu 90°. Zum Öffnen des Systems 101 respektive zum Herausfahren des Flügels 102 wird die horizontale Führung 103` seitlich bewegt (in der Fig. 5B nach links). Dabei wird der Flügel 102 verschwenkt, die Schwenkbewegung ergibt sich durch die Drehbefestigung an den Führungselementen 103, 103' und durch die drehbare Lagerung des ersten Führungselementes 103 an dem Rahmen 123. Durch das Herausschwenken des Flügels 102 aus der geschlossenen Position (Fig. 5B) wird ein vorderer Bereich des Balkons 120 vor einfallendem Licht (oder vor einfallendem Regen) abgeschattet. Durch das Abschatten wird der Energiebedarf des Raums hinter dem Balkon 120 reduziert. Indem der Flügel 102 bei Bedarf vollständig unter der Plattform 121 anordbar ist (Fig. 5B), verschmutzt der Flügel 102 dann weniger, wenn die Funktion der Abschattung nicht mehr benötigt wird. Auch dadurch wird Energie eingespart.

Bevorzugt kann der Flügel 102 ein flächiges Solarmodul 110 umfassen oder daraus gebildet sein. Indem der Flügel 102 ein Solarmodul 110 umfasst, kann mit dem Hebefaltsystem 101 elektrischer Strom generiert werden, der im Balkon 120 oder im Gebäude nutzbar ist. Auch dadurch wird der gesamte Energiebedarf des Gebäudes optimiert. Der Flügel 102 kann mehrteilig gebildet sein, d. h. er kann ein erstes Flügelmodul 110 und weitere Flügelmodule 110` umfassen (nicht dargestellt in den Figuren 5A/B, exemplarisch dargestellt z.B. in Fig. 10D). Die Flügelmodule 110, 110' können Solarmodule 110, 110' umfassen oder daraus gebildet sein, und sie können mittels Teleskopschienenauszug 111 relativ zueinander zwecks Vergrößerung/Vervielfältigung der effektiven Modulfläche bewegbar sein.

Bei der Variante gemäß der Figuren 6A bis 6C sind zwei (elektrische) Antriebe 122, 122' vorgesehen. Mit dem ersten Antrieb 122 ist das erste Führungselement 103 in vertikaler Richtung bewegbar, wodurch der Schwenkwinkel des ausgestellten oder ausgefahrenen Flügels 102 veränderbar ist. Der erste Antrieb 122 ist im Bereich des oberen Endes der ersten, vertikalen Systemführung 104 angeordnet, d. h. unterhalb der (oberen) Plattform 121. Mit dem zweiten Antrieb 122`, der gemäß der Figuren 6A bis 6C im Bereich der Fassade 109 angeordnet ist, kann das zweite Führungselement 103`, an dem die obere Drehachse 108 angeordnet ist, in horizontaler Richtung bewegt werden. Damit lässt sich der Flügel 102 unter die (obere) Plattform 121 bewegen, wenn das System 101 eingefahren respektive geschlossen werden soll. Fig. 6A zeigt eine teilweise geöffnete Stellung des Hebefaltsystems 101, bei der Führungselement 103 und Flügel 102 einen Flügelwinkel β einschließen. Gemäß Fig. 6B ist das Hebefaltsystem 101 vollständig geöffnet, der Flügelwinkel β beträgt ca. 180°, d. h. der Flügel 102 und das erste Führungselement 103 stehen senkrecht in einer Flucht und bilden im vorderen Bereich des Balkons 120 eine vertikal orientierte Abschirmung des Balkons 120. Gemäß Fig. 6C ist das Hebefaltsystem 101 vollständig eingefahren (geschlossen). Der Flügel 102 hat eine Flügelstellung mit horizontaler Orientierung und ist vollständig unterhalb der (oberen) Plattform 121 angeordnet, wo er vor Wind und Regen geschützt ist. Gemäß Fig. 6C befindet sich die horizontale (zweite) Systemführung 103' zwischen dem horizontal angeordneten Flügel 102 und der oberen Plattform 121. Indem zwischen Flügel 102 und Plattform 121 ein Spalt verbleibt, kann ein beispielsweise ein durch Regen oder Schnee nass gewordener Flügel 102 besser trocknen. Bei der Variante gemäß der Figuren 6A bis 6C kann der Flügel 102 als Solarmodul 110 gebildet sein oder zumindest ein Solarmodul 110 umfassen. Auch dadurch wird der gesamte Energiebedarf des Gebäudes optimiert. Der Flügel 102 kann mehrteilig gebildet sein, d. h. er kann ein erstes Flügelmodul 110 und weitere Flügelmodule 110' umfassen (nicht dargestellt in den Figuren 6A bis 6C, exemplarisch dargestellt z. B. in Fig. 10D). Die Flügelmodule 110, 110' können Solarmodule 110, 110' umfassen oder daraus gebildet sein, und sie können mittels Teleskopschienenauszug 111 relativ zueinander zwecks Vergrößerung/Vervielfältigung der effektiven Modulfläche bewegbar sein.

Bei der Variante gemäß der Figuren 7A bis 7C sind ebenfalls zwei Antriebe 122, 122' vorgesehen. Anders als bei der Variante gemäß der Figuren 6A bis 6C ist der Flügel 102 gemäß der in den Figuren 7A bis 7C gezeigten Variante in eingefahrener (geschlossener) Stellung des Hebefaltsystems 101 unmittelbar unter der (oberen) Plattform 121 angeordnet, d. h. der Flügel 102 befindet sich bei horizontaler Ausrichtung zwischen der Führungsschiene der horizontalen Systemführung 104' und der (oberen) Plattform 121. Diese Variante zeichnet sich dadurch aus, dass sie in geschlossener Stellung (Fig. 6C) wenig Raum unterhalb der (oberen) Plattform 121 beansprucht. Fig. 7A zeigt eine teilweise geöffnete Stellung des Systems 101, Fig. 7B eine vollständig geöffnete Stellung. Auch bei der Variante gemäß der Figuren 7A bis 7C kann der Flügel 102 als Solarmodul 110 gebildet sein oder zumindest ein Solarmodul 110 umfassen. Dadurch wird der gesamte Energiebedarf des Gebäudes optimiert. Der Flügel 102 kann mehrteilig gebildet sein, d. h. er kann ein erstes Flügelmodul 110 und weitere Flügelmodule 110' umfassen (nicht dargestellt in den Figuren 7A bis 7C, exemplarisch dargestellt z. B. in Fig. 10D). Die Flügelmodule 110, 110' können Solarmodule 110, 110' umfassen oder daraus gebildet sein, und sie können mittels Teleskopschienenauszug 111 relativ zueinander zwecks Vergrößerung/Vervielfältigung der effektiven Modulfläche bewegbar sein.

Bei der Variante gemäß der Figuren 8A bis 8C ist der erste Antrieb 122 für das erste Führungselement 103 im Bereich des Balkonbodens 124 angeordnet. Am oberen Ende der Führungsschiene der vertikalen ersten Systemführung 104 kann eine Umlenkrolle für einen in der Führungsschiene geführten Seil- oder Kettenzug vorgesehen sein. Indem der erste Antrieb 122 unten angeordnet ist, besteht keine Notwendigkeit dafür, dass der Flügel 102 beim Betätigen des Hebefaltsystems 101 um den ersten Antrieb 122 oder um eine Antriebswelle des ersten Antriebs 122 herumgeführt wird. Insofern hat der Flügel 102 bei der Variante gemäß der Figuren 8A bis 8C mehr Bewegungsspielraum. Fig. 8A zeigt die teilweise geöffnete Stellung, Fig. 8B die vollständig geöffnete Stellung und Fig. 8C die geschlossene Stellung. Auch bei der Variante gemäß der Figuren 8A bis 8C kann der Flügel 102 als Solarmodul 110 gebildet sein oder zumindest ein Solarmodul 110 umfassen. Dadurch wird der gesamte Energiebedarf des Gebäudes optimiert. Der Flügel 102 kann mehrteilig gebildet sein, d. h. er kann ein erstes Flügelmodul 110 und weitere Flügelmodule 110' umfassen (nicht dargestellt in den Figuren 8A bis 8C, exemplarisch dargestellt z. B. in Fig. 10D). Die Flügelmodule 110, 110' können Solarmodule 110, 110' umfassen oder daraus gebildet sein, und sie können mittels Teleskopschienenauszug 111 relativ zueinander zwecks Vergrößerung/Vervielfältigung der effektiven Modulfläche bewegbar sein.

Bei der Variante gemäß der Figuren 9A bis 9D umfasst der (am oberen Ende der Führungsschien der vertikale ersten Systemführung 104 angeordnete) Antrieb 122 eine ersten (linken) und einen zweiten (rechten) Antriebsmotor. Die Antriebsmotoren laufen beim Betätigen des Systems 101 synchron, sodass eine Antriebswelle zwischen linker Führungsschiene und rechter Führungsschiene der vertikalen ersten Systemführung 104 entbehrlich ist. Auch dadurch wird der Bewegungsraum für die Bewegung des Flügels 102 beim Betätigen des Systems 101 vergrößert, die Zwangsbedingungen für die Bewegung des Flügels 102 werden reduziert. Fig. 9A zeigt die teilweise geöffnete Stellung, Fig. 9B die vollständig geöffnete Stellung und Fig. 9C die geschlossene Stellung. Ein Ausschnitt einer Ansicht des Systems von vorne ist in Fig. 9D dargestellt. Darin ist zu erkennen, dass der (gem. Fig. 9D linke) Antriebsmotor nur wenig Bauraum beansprucht, der Bereich zwischen den Antriebsmotoren steht für die Bewegung des Flügels 102 uneingeschränkt zu Verfügung. Damit wird es möglich, dass nur ein kleiner Teil des Flügels 102 aus der vorderen Balkonfront herausgefahren kann, was beispielsweise beim Abschirmen einer hoch stehenden Sonne und der nahezu senkrecht einfallenden Sonnenstrahlung zweckmäßig sein kann. Auch bei der Variante gemäß der Figuren 9A bis 9D kann der Flügel 102 als Solarmodul 110 gebildet sein oder zumindest ein Solarmodul 110 umfassen. Dadurch wird der gesamte Energiebedarf des Gebäudes optimiert. Der Flügel 102 kann mehrteilig gebildet sein, d. h. er kann ein erstes Flügelmodul 110 und weitere Flügelmodule 110' umfassen (nicht dargestellt in den Figuren 9A bis 9D, exemplarisch dargestellt z. B. in Fig. 10D). Die Flügelmodule 110, 110' können Solarmodule 110, 110' umfassen oder daraus gebildet sein, und sie können mittels Teleskopschienenauszug 111 relativ zueinander zwecks Vergrößerung/Vervielfältigung der effektiven Modulfläche bewegbar sein.

Bei der Variante gemäß der Figuren 10A bis 10D ist der Flügel 102 mehrteilig gebildet, d. h. er umfasst mehrere, hier drei, Flügelmodule 110, 110`. Die Flügelmodule 110, 110' sind mittels Teleskopschienenauszug 111 relativ zueinander in der oder parallel zur Flügelebene bewegbar, wodurch die effektive Flügelfläche vergrößerbar ist (siehe Darstellung gemäß Fig. 10D). In geschlossener Stellung (Fig. 10C) sind die Flügelmodule 110, 110' nebeneinander angeordnet und bilden einen kompakten Flügel 102 mit geringen Abmessungen. In der vollständig geöffneten Stellung (Fig. 10B) können die Module mittels der Auszüge 111 auseinandergezogen werden, wodurch nahezu die vollständige Balkonfront mit dem vertikal orientierten Flügel 102 nach außen abgeschirmt werden kann. Die Flügelmodule 110, 110' können Solarmodule 110, 110' umfassen oder daraus gebildet sein. Mit der Teleskopauszug-Funktion lässt sich die effektive Solarmodulfläche vergrößern, beispielsweise vervielfältigen (Fig. 10D).

Gemäß den Figuren 11A bis 11C ist eine Variante eines Hebefaltsystems 101 dargestellt, bei der eine Federanordnung 125 vorgesehen ist, welche eine Federkraft erzeugt, die - ggf. zusammen mit der Schwerkraft - ein Bewegen des Flügels 102 beim Öffnen des Systems 101 bewirkt. Durch Erzeugen einer Gegenkraft, beispielsweise mittels Seilzug oder Gurt, kann das System 101 verändert, insbesondere geschlossen werden. Fig. 11A zeigt eine (teilweise) geöffnete Stellung des Hebefaltsystems 101, Fig. 11B die vollständige geschlossene Stellung, bei der der Flügel 102 unterhalb der Plattform 121 angeordnet ist. Fig. 11C zeigt eine 3D-Ansicht des teilweise geöffneten Hebefaltsystems 101.

Die Federanordnung 125 gemäß den Figuren 11A bis 11C umfasst zwei Federelemente, nämlich ein erstes Federelement 126 und ein zweites Federelement 126`. Das erste Federelement 126 ist an dem ersten Führungselement 103 angeordnet und das zweite Federelement 126` an dem zweiten Führungselement 103' respektive an dem Flügel 102 im Bereich der oberen Drehachse 108. Das erste und/oder das zweite Federelement 126, 126` kann/können gegen zumindest einen Sperrbolzen abgestützt sein. Der in den Figuren 11A bis 11C dargestellte Seilzug umfasst ein erstes und ein zweites Seil 127, 127`, das erste Seil 127 ist über eine Kurbel 129 betätigbar und bewirkt eine Vertikalbewegung des ersten Führungselementes 103 in der vertikalen Führungsschiene. Zwischen linksseitiger und rechtsseitiger Führungsschiene des Systems 101 kann eine Welle 130 angeordnet sein, so dass die Seilkraft gleichmäßig auf die beides Seiten des Systems verteilbar ist. Das zweite Seil 127` bewirkt eine horizontale Bewegung des zweiten Führungselements 103`, wobei das Seil 127` nach hinten, in Richtung Fassade 109 geführt wird, wo es beispielsweise einhakbar ist.

Bei einer (in den Figuren 11A bis 11C nicht dargestellten Variante des federkraftbeaufschlagten Hebefaltsystems kann eine Federanordnung mit nur einer Feder vorgesehen sein, beispielsweise mit einer Feder im Bereich des zweiten Führungselements und/oder des Flügels.

Das federkraftbeaufschlagte System gemäß der Figuren 11A bis 11C hat gegenüber Systemen ohne Federanordnung (Figuren 5A bis 10D) den Vorteil, dass aufgrund der Federanordnung 125 die Kinematik von Flügel 102 und Führungselementen 103, 103' mittels Seil/Gurt 127, 127` bedinebar ist, wohingegen bei den Systemen 101 ohne Federanordnung (Figuren 5A bis 10D) jeweils zumindest ein Kettenantrieb, zumindest ein Spindelantrieb, zumindest ein Zahnriemen und/oder zumindest eine kompliziertere Umlenkrollen-Anordnung erforderlich sein kann.

### BEZUGSZEICHENLISTE

- 1: Hebefaltladen
- 2: Flügel
- 3: Führungselement
- 4: Systemführung
- 4': Führungselement
- 5: Führungsstange
- 6: Flügelkante
- 7: untere Drehachse
- 8: obere Drehachse
- 9: Fassade
- 10, 10': Flügelmodul, Solarmodul
- 11: Auszug
- 12: Schmalseite
- 13: Aussparung

- 101: Hebefaltsystem
- 102: Flügel
- 103: erstes Führungselement
- 103': zweites Führungselement
- 104: erste Systemführung
- 104': zweite Systemführung
- 107: untere Drehachse
- 108: obere Drehachse
- 109: Fassade
- 110, 110`: Flügelmodul, Solarmodul
- 111: Auszug
- 112: Flügelschmalseite
- 120: Balkon
- 121: Plattform
- 122: (erster) Antrieb
- 122`: zweiter Antrieb
- 123: Rahmen
- 124: Boden
- 125: Federanordnung
- 126, 126`: Federelement
- 127, 127`: Seil
- 128: Umlenkrolle
- 129: Kurbel
- 130: Welle

- α: Öffnungswinkel
- β: Flügelwinkel

## Patentansprüche

1. Hebefaltsystem (1) für ein Fenster und/oder für eine Tür und/oder für ein Tor und/oder eine Fassade (9), wobei das Hebefaltsystem (1) einen Flügel (2) umfasst, der mittels oberer Drehachse (8) an einer Gebäudewand einer Fassade (9) oder an einem Sturz einer Fassade (9) oder an einer Laibung der Fassade (9) drehbar befestigt ist, und zumindest ein links- und rechtsseitiges Führungselement (3), welche in oder an zumindest einer Systemführung (4) vertikal führbar sind, und welche mittels unterer Drehachse (7) an dem Flügel (2) angeordnet sind,
wobei bei geschlossenem Hebefaltsystems (1) die nach außen und von der Fassade (9) oder vom Gebäude weg gerichtete Flügelaußenseite des Flügels (2) eine Flügelebene definiert, und wobei die Systemführung (4) eine zur Fassade (9) oder zum Gebäude hin gerichtete Montageebene definiert, wobei Flügelebene und Montageebene zueinander parallel verlaufen, und
wobei bei teilweise oder vollständig geöffnetem Hebefaltsystem (1) Flügelebene und Montageebene einen Öffnungswinkel (α) begrenzen,
**dadurch gekennzeichnet, dass** der Flügel (2) ein erstes Flügelmodul (10) und zumindest ein weiteres Flügelmodul (10`) umfasst oder daraus gebildet ist,
wobei das zumindest eine weitere Flügelmodul (10`) beim teilweise oder vollständig geöffneten Hebefaltsystem (1) oder bei geschlossenem Hebefaltsystem (1) auf jeder Flügelschmalseite (12) mittels zumindest einem, insbesondere zumindest eine Teleskopschienenführung umfassenden, Auszug (11) parallel zur Flügelebene und relativ zum ersten Flügelmodul (10) ausziehbar ist oder mittels Schwenkanordnung relativ zum ersten Flügelmodul (10) verschwenkbar, wodurch die effektive Flügelfläche vervielfältigbar ist,
wobei bei geschlossenem Hebefaltsystem (1) der Flügel (2) so angeordnet ist, dass das erste Flügelmodul (10) in der Flügelebene liegt, wobei die Systemführung (4) abschnittsweise von dem ersten Flügelmodul (10) verdeckt wird, und
wobei bei geschlossenem Hebefaltsystem (1) das zumindest eine weitere Flügelmodul (10`) zwischen der Flügelebene und der Montageebene angeordnet ist, wobei das zumindest eine weitere Flügelmodul (10`) eine geringere Breite aufweist als das erste Flügelmodul (10), sodass das erste Flügelmodul (10) das zumindest eine weitere Flügelmodul (10`) vollständig oder nahezu vollständig überdeckt, wobei das zumindest eine weitere Flügelmodul (10`) zwischen oder neben seitlichen Führungselementen (4`) der Systemführung (4) anordbar ist.

2. Hebefaltsystem (1) nach Anspruch 1, **dadurch gekennzeichnet, dass** das Flügelmodul (10) ein erstes, ein zweites und ein drittes Solarmodul (10, 10`) umfasst oder daraus gebildet ist, wodurch beim Betätigen des Auszugs (11) der Solarmodule (10, 10`) die effektive Solarmodulfläche vervielfältigbar ist.

3. Hebefaltsystem (1) für ein Fenster und/oder für eine Tür und/oder für ein Tor und/oder eine Fassade (9), wobei das Hebefaltsystem (1) zumindest ein Faltflügelpaar umfasst mit einem oberen, an einer Gebäudewand einer Fassade oder an einem Sturz einer Fassade (9) oder an einer Laibung der Fassade (9) mittels oberer Drehachse (8) drehbar befestigbaren oberen Faltflügel (2) und einem mittels unterer Drehachse (7) drehbar am oberen Faltflügel (2) angeordneten unteren Faltflügel,
wobei der untere Faltflügel in oder an einer links- und rechtsseitigen Führung des Hebefaltsystems (1) in oder an einer Systemführung (4) vertikal führbar ist,
wobei bei geschlossenem Hebefaltsystem (1) die nach außen und von der Fassade (9) oder vom Gebäude weg gerichtete Flügelaußenseite des oberen Faltflügels (2) eine obere Flügelebene definiert, und wobei die Systemführung (4) eine zur Fassade (9) oder zum Gebäude hin gerichtete Montageebene definiert, wobei obere Flügelebene und Montageebene zueinander parallel verlaufen,
wobei die durch den oberen Faltflügel (2) aufgespannte oberer Flügelebene bei geschlossenem Hebefaltsystem (1) parallel oder identisch oder fluchtend verläuft zur vom unteren Flügel aufgespannten unteren Flügelebene, und
wobei bei teilweise oder vollständig geöffnetem Hebefaltsystem (1) obere und untere Flügelebene einen Flügelwinkel (β) begrenzen,
**dadurch gekennzeichnet, dass** der obere Faltflügel (2) ein erstes Flügelmodul (10) und zumindest ein weiteres Flügelmodul (10`) umfasst oder daraus gebildet ist,
wobei das zumindest eine weitere Flügelmodul (10`) beim vollständig oder teilweise geöffneten Hebefaltsystem (1) auf jeder Flügelschmalseite (12) mittels zumindest einem, insbesondere zumindest eine Teleskopschienenführung umfassenden, Auszug (11) parallel zur oberen Flügelebene und relativ zum ersten Flügelmodul (10) ausziehbar oder mittels Schwenkanordnung relativ zum ersten Flügelmodul (10) verschwenkbar ist, wodurch die effektive Flügelfläche vervielfältigbar ist,
wobei bei geschlossenem Hebefaltsystem (1) der Flügel (2) so angeordnet ist, dass das erste Flügelmodul (10) in der oberen Flügelebene liegt, wobei die Systemführung (4) abschnittsweise von dem ersten Flügelmodul (10) und von dem unteren Faltflügel verdeckt wird, und
wobei bei geschlossenem Hebefaltsystem (1) das zumindest eine weitere Flügelmodul (10`) zwischen der oberen Flügelebene und der Montageeben angeordnet ist, wobei das zumindest eine weitere Flügelmodul (10`) eine geringere Breite aufweist als das erste Flügelmodul (10), sodass das erste Flügelmodul (10) das zumindest eine weitere Flügelmodul (10`) vollständig oder nahezu vollständig überdeckt, wobei das zumindest eine weitere Flügelmodul (10`) zwischen oder neben seitlichen Führungselementen (4`) der Systemführung (4) anordbar ist.

4. Hebefaltsystem (1) nach Anspruch 3, **dadurch gekennzeichnet, dass** der obere und/oder der untere Faltflügel (2) ein erstes, ein zweites und ein drittes Solarmodul (10, 10`) umfassen oder daraus gebildet sind, wodurch beim Ausziehen der Solarmodule (10, 10`) die effektive Solarmodulfläche vervielfältigbar ist.

5. Verwendung eines Hebefaltsystems (1, 101) nach einem der Ansprüche 1 bis 4 als Hebefaltsystem (1, 101) für den vorderen Bereich eines an der Gebäudewand der Fassade (9) angeordneten Balkons (120) oder für eine Terrasse, **dadurch gekennzeichnet, dass** die obere Drehachse (8, 108) an einer horizontal verlaufenden, zweiten Systemführung (104`) angeordnet ist, wodurch die obere Drehachse (8, 108) unter einer über dem Balkon (120) oder der Terrasse angeordneten, aus der Gebäudewand oder Fassade (9, 109) herausragenden Plattform (121) eines, insbesondere weiteren, Balkons oder an einem Gebäudesims horizontal bewegbar ist, insbesondere über zumindest einen Antrieb.

6. Hebefaltsystem (101) für einen Balkon (120) oder für eine Terrasse, wobei das Hebefaltsystem (101) einen Flügel (102) umfasst, der mittels oberer Drehachse (108) an einer über dem Balkon (120) oder der Terrasse angeordneten, aus der Gebäudewand oder Fassade (109) herausragenden Plattform (121) eines, insbesondere weiteren, Balkons oder an einem Gebäudesims drehbar befestigt ist, und zumindest ein erstes links- und rechtsseitiges erstes Führungselement (103), welche mittels unterer Drehachse (107) an dem Flügel (102) angeordnet sind,
wobei bei geschlossenem Hebefaltsystem (101) die nach außen und von der Fassade (109) oder vom Gebäude weg gerichtete Flügelaußenseite des Flügels (102) eine Flügelebene definiert, und wobei das Führungselement (103) eine im Balkon (120) oder in der Terrasse, insbesondere im vorderen Bereich des Balkons (120) oder der Terrasse, angeordnete Montageebene definiert, wobei Flügelebene und Montageebene zueinander parallel oder fluchtend verlaufen, und
wobei bei teilweise oder vollständig geöffnetem Hebefaltsystem (101) Flügelebene und Montageebene einen Öffnungswinkel (α) begrenzen,
**dadurch gekennzeichnet, dass** ein zweites horizontales, unter der Plattform (121) oder im Bereich unterhalb der Plattform (121) angeordnetes, Führungselement (103`) vorgesehen ist, welches in oder an einer, insbesondere parallel oder nahezu parallel zur Plattform (121) verlaufenden, Systemführung (104`) horizontal oder nahezu horizontal führbar ist, und an dem die obere Drehachse (108) angeordnet ist, sodass die obere Drehachse (108) horizontal bewegbar ist, und sodass bei geöffnetem Hebefaltsystem (101) der Flügel (102) vollständig oder nahezu vollständig unterhalb der Plattform (121) und parallel oder nahezu parallel zur Plattform (121) anordbar ist.

7. Hebefaltsystem (101) nach Anspruch 6, **dadurch gekennzeichnet, dass** das erste Führungselement (103) in oder an zumindest einer ersten Systemführung (104) vertikal führbar ist, und dass das zweite Führungselement (103`) an einer zweiten Systemführung (104`) horizontal oder nahezu horizontal führbar ist oder schwenkbar mit horizontaler Bewegungskomponente.

8. Hebefaltsystem (101) nach Anspruch 6 oder 7, **dadurch gekennzeichnet, dass** bei geschlossenem Hebefaltsystem (101) der Flügel (102) oberhalb oder unterhalb von oder zwischen den rechts- und linksseitigen Führungsschienen der zweiten Systemführung (104`) angeordnet ist.

9. Hebefaltsystem (101) nach einem der Ansprüche 6 bis 8, **dadurch gekennzeichnet, dass** zumindest ein Antrieb (122, 122`) vorgesehen ist, mit dem das erste und/oder das zweite Führungselement (103, 103`) antreibbar ist/sind.

10. Hebefaltsystem (101) nach einem der Ansprüche 6 bis 9, **dadurch gekennzeichnet, dass** der Antrieb (122, 122`) im Bereich der Fassade (109) und/oder im Bereich der Plattform (121) angeordnet ist, vorzugsweise im Bereich des von der Fassade (109) abgewandten Endes der Plattform (121) oder im vorderen Bereich des Bodens (124) des Balkons (120) oder der Terrasse.

11. Hebefaltsystem (101) nach einem der Ansprüche 6 bis 10, **dadurch gekennzeichnet, dass** ein erster, rechtsseitiger Antrieb (122, 122`) und ein zweiter linksseitiger, zum rechtsseitigen Antrieb (122, 122`) synchron agierender, Antrieb (122, 122`) vorgesehen sind, sodass eine sich über die gesamte oder nahezu gesamte Breite des Balkons (120) oder der Terrasse erstreckende Antriebswelle zum simultanen rechts- und linksseitigen Antreiben des oder der Führungselemente (103, 103`) entbehrlich wird.

12. Hebefaltsystem (101) nach einem der Ansprüche 6 bis 11, **dadurch gekennzeichnet, dass** der Flügel (102) ein erstes Flügelmodul (110) und zumindest ein weiteres Flügelmodul (110`) umfasst oder daraus gebildet ist,
wobei das zumindest eine weitere Flügelmodul (110`) beim teilweise oder vollständig geöffneten Hebefaltsystem (101) oder bei geschlossenem Hebefaltsystem (101) auf jeder Flügelschmalseite (112) mittels zumindest einem, insbesondere zumindest eine Teleskopschienenführung umfassenden, Auszug (111) parallel zur Flügelebene und relativ zum ersten Flügelmodul (110) ausziehbar ist oder mittels Schwenkanordnung ausschwenkbar ist, wodurch die effektive Flügelfläche vergrö-ßerbar ist.

13. Hebefaltsystem (101) nach einem der Ansprüche 6 bis 12, **dadurch gekennzeichnet, dass** das Flügelmodul (110) ein Solarmodul (110), bevorzugt ein erstes und ein weiteres, besonders bevorzugt ein erstes, ein zweites und ein drittes, Solarmodul (110, 110`), umfasst oder daraus gebildet ist, wodurch beim Betätigen eines Auszugs (111) der Solarmodule (110, 110`) die effektive Solarmodulfläche vergrößerbar, insbesondere vervielfältigbar, ist.

14. Hebefaltsystem (101) nach einem der Ansprüche 6 bis 13, **gekennzeichnet durch** eine Beleuchtung, insbesondere eine LED-Beleuchtung, mit der der Balkon oder die Terrasse beleuchtbar ist.

15. Hebefaltsystem (1, 101) nach einem der Ansprüche 1 bis 14, **dadurch gekennzeichnet, dass** zumindest ein Solarmodul (10, 10`, 110, 110`) zwei oder mehrere Solarmodul-Segmente umfasst oder daraus gebildet ist.

16. Hebefaltsystem (1, 101) nach einem der Ansprüche 1 bis 15, **dadurch gekennzeichnet, dass** zwischen erstem und zweiten Solarmodul (10, 10`, 110, 110`) an jeder Flügelschmalseite (12, 112) ein erster, insbesondere zumindest eine Teleskopschienenführung umfassender, Auszug (11, 111) angeordnet ist, und wobei zwischen zweitem und drittem Solarmodul (10`, 110') an jeder Flügelschmalseite (12, 112) ein weiterer, insbesondere ein zweiter, insbesondere zumindest eine Teleskopschienenführung umfassender, Auszug (11, 111) angeordnet ist.

17. Hebefaltsystem (1, 101) nach einem der Ansprüche 1 bis 16, **dadurch gekennzeichnet, dass** an jeder Solarmodul-Schmalseite (12, 112) eine Aussparung (13, 113) zur Anordnung des Auszugs (11, 111) vorgesehen ist.

18. Hebefaltsystem (1, 101) nach einem der Ansprüche 1 bis 17, **dadurch gekennzeichnet, dass** der Auszug (11, 111) oder die Auszüge (11, 111) oder die Schwenkanordnung oder Schwenkanordnungen elektromotorisch antreibbar sind, und/oder dass das Hebefaltsystem (1, 101) zum Öffnen/Schließen elektromotorisch betätigbar ist, und/oder dass zumindest ein Solarmodul (10, 10`, 110, 110`) oder ein Solarmodul-Segment schwenkbar ist.

19. Hebefaltsystem (1, 101) nach einem der Ansprüche 1 bis 18, **dadurch gekennzeichnet, dass** an einem Flügel (2, 102), an zumindest einem Flügelmodul(10, 10`, 110, 110`), an zumindest einem Führungselement (3, 103, 103`) und/oder an zumindest einer Systemführung (4, 104, 104`) zumindest eine Federanordnung (126) mit zumindest einem Federelement (127, 127`) angeordnet ist, die den Flügel (2, 102), das Flügelmodul (10, 10`, 110, 110`), das Führungselement (3, 103, 103`) und/oder die Systemführung (4, 104, 104`) mit einer Federkraft beaufschlagt, sodass sich das Hebefaltsystem (1, 101) ohne Einwirkung einer Gegenkraft und/oder mittels Schwerkraft von selbst zumindest teilweise öffnet oder schließt.

20. Hebefaltsystem (1, 101) nach einem der Ansprüche 1 bis 19, **dadurch gekennzeichnet, dass** eine Systemsteuerung vorgesehen ist, mit der das Öffnen/Schließen des Hebefaltsystems (1, 101) steuerbar, insbesondere steuer- und/oder regelbar, ist, und dass mit der Systemsteuerung der oder die Auszüge steuerbar, insbesondere steuer- und/oder regelbar, sind, wodurch Öffnungswinkel (α), Flügelwinkel (β), und/oder effektive Solarmodulfläche mit der Systemsteuerung so veränderbar sind, dass bei jeweiligem Sonnenstand die Stromerzeugung der Solarmodule optimierbar ist.

21. Hebefaltsystem (1, 101) nach einem der Ansprüche 1 bis 20, **dadurch gekennzeichnet, dass** zumindest ein Solarmodul (10, 10`, 110, 110`) transparent oder semitransparent für sichtbares Licht ist.

22. Gebäudefassade (9), **dadurch gekennzeichnet, dass** an der Gebäudefassade (9) außenseitig mehrere Hebefaltsysteme (1, 101) nach einem der Ansprüche 1 bis 21, insbesondere nebeneinander und/oder untereinander, angeordnet sind.

23. Gebäudefassade (9) nach Anspruch 22, **dadurch gekennzeichnet, dass** die Summe der Oberflächen der geschlossenen Hebefaltsysteme (1) der gesamten Fassadenfläche entspricht oder nahezu entspricht.

24. Gebäudefassade (9) nach Anspruch 22 oder 23, **dadurch gekennzeichnet, dass** die Hebefaltsysteme (1, 101) mit einer gemeinsamen Systemsteuerung steuerbar, insbesondere steuer- und/oder regelbar, sind.

25. Balkon (120) zum Anordnen an einer Gebäudefassade (9), insbesondere an einer Gebäudefassade (9) nach einem der Ansprüche 22 bis 24, **gekenn zeichnet** durch ein in oder an dem Balkon (120) angeordnetes Hebefaltsystem (101) nach einem der Ansprüche 5 bis 21.

26. Verfahren zum Erzeugen von elektrischem Strom zur Reduzierung der Strom- und/oder Energiekosten beim Betreiben eines Gebäudes oder Gebäudeteils, **dadurch gekennzeichnet, dass** zumindest ein Solarmodul (10, 10`, 110, 110`) eines Hebefaltsystems (1, 101) nach einem der Ansprüche 1 bis 21 mit der Stromversorgung für das Gebäude oder den Gebäudeteil verbunden wird, wobei bei Sonneneinstrahlung elektrischer Strom erzeugbar und im Gebäude oder Gebäudeteil nutzbar ist.

27. Verfahren zum Erzeugen von elektrischem Strom zur Reduzierung der Strom- und/oder Energiekosten beim Betreiben eines Gebäudes oder Gebäudeteils, **dadurch gekennzeichnet, dass** zumindest eine Fassade (9) des Gebäudes oder Gebäudeteils zumindest abschnittsweise eine Gebäudefassade (9) nach einem der Ansprüche 22 bis 24 umfasst, wobei die Solarmodule (10, 10`, 110, 110`) mit der Stromversorgung für das Gebäude oder den Gebäudeteil verbunden werden, wobei bei Sonneneinstrahlung elektrischer Strom erzeugbar und im Gebäude oder Gebäudeteil nutzbar ist.
